# EUROPÄISCHE PATENTSCHRIFT

(11) **EP 3 448 594 B1**
(45) Veröffentlichungstag und Bekanntmachung des Hinweises auf die Patenterteilung: **19.08.2020**
(21) Anmeldenummer: 17725155.0
(22) Anmeldetag: 28.04.2017
(51) Int. Cl.: B21D 37/08

(54) **TRANSFERPRESSE MIT EINEM C-FÖRMIGEN STÖSSEL**
TRANSFER PRESS HAVING A C-SHAPED RAM
PRESSE-TRANSFERT POURVUE D'UN SERRE-FLAN EN C

(30) Priorität: 28.04.2016 DE 102016005145; 02.05.2016 DE 102016005322
(43) Veröffentlichungstag der Anmeldung: 06.03.2019
(73) Patentinhaber: Fritz Werner Industrie-Ausrüstungen GmbH, 65366 Geisenheim (DE)
(72) Erfinder: STEINER, Andreas, 65375 Oestrich-Winkel (DE)
(74) Vertreter: Hertin und Partner Rechts- und Patentanwälte PartG mbB
(86) Internationale Anmeldenummer: PCT/DE2017/100352
(87) Internationale Veröffentlichungsnummer: WO 2017/186234

(56) Entgegenhaltungen:
- DE-A1- 2 743 642
- US-A- 4 166 372
- US-A- 4 339 939
- US-A- 4 562 719

## Beschreibung

Die Erfindung betrifft bevorzugt eine Transferpresse zum sukzessiven Umformen und Entformen von Werkstücken mit Hilfe von Ober- und Unterwerkzeugen in Matrizen, wobei die Oberwerkzeuge an einem Stößelhaupt befestigt sind, während die Unterwerkzeuge an einem Stößelfuß installiert vorliegen. Das Stößelhaupt und der Stößelfuß sind starr miteinander verbunden und formen einen Stößel.

### Hintergrund und Stand der Technik

Die Erfindung betrifft das Gebiet der Transferpressen zum Umformen von Werkstücken, insbesondere aus Metallblechen. Umformen gehört gemäß DIN 8580 zur Hauptgruppe der Fertigungsverfahren und beschreibt die kontrollierte plastische Formänderung eines Festkörpers. Masse und Stoffzusammenhalt bleiben erhalten. Die mechanischen Bearbeitungsmaschinen zur Bewerkstelligung des Umformvorgangs werden im Allgemeinen als Pressen bezeichnet. In Abhängigkeit vom Umformgrad, der die Formänderung quantitativ beschreibt, muss der Umformvorgang ggf. in mehreren Stufen durchgeführt werden, um die Herstellung eines Werkstücks zu realisieren. In diesem Fall kommen Transferpressen zum Einsatz, deren besonderes Merkmal darin besteht, das Werkstück mit Hilfe eines Transfersystems automatisiert durch die einzelnen Umformstufen zu transportieren.

Im Rahmen der Blechbearbeitung werden Tiefziehverfahren angewandt, die zu einer Untergruppierung des eingangs erwähnten Umformens zählen. Dem Prinzip nach wird das ronden- bzw. napfförmige Werkstück vom sogenannten Ziehstempel aufgefädelt und durch eine Matrize gezogen. Hierbei kommt es zu einer Änderung der Parameter Durchmesser, Wandstärke und Höhe in Abhängigkeit von der gewählten Werkzeuggeometrie.

Gewöhnlich werden bei Transferpressen die Ziehstempel zur Umformung an einem oberen Stößel, dem sogenannten Pressenstößel, befestigt. Dieser wird innerhalb des Pressengestells gelagert und verfügt beispielsweise über einen mechanischen oder hydraulischen Antrieb, um die zur Umformung benötigte Kraft während des erforderlichen Verfahrwegs bereitzustellen. Die Matrize befindet sich im Werkzeugblock auf dem Pressentisch, zu dem der Pressenstößel eine oszillierende Relativbewegung ausführt.

Um nach dem Umformen sicherzustellen, dass das Werkstück wieder zurück in das Transfersystem gelangt und nicht etwa in der Matrize stecken bleibt, ist oftmals die mechanische Unterstützung durch Entformungswerkzeuge erforderlich. Zu diesem Zweck umfasst die Transferpresse Unterwerkzeuge oder untere Stempel, welche durch einen unteren Stößel angetrieben werden und das Werkstück aus der Matrize schieben. Im Stand der Technik ist eine Reihe derartiger Transferpressen bekannt. Beispielsweise beschreiben die US 4166372 A und US 4655071 A Transferpressen zum Bearbeiten napfförmiger metallischer Werkstücke, wobei mehrere obere Stempel an einem Stößelhaupt installiert sind, während die Unterwerkzeuge einzeln über eine Nockenwelle angetrieben werden. In der US 4562719 A, die die Basis für den Oberbegriff des Anspruchs 1 bildet, weist eine Transferpresse Oberwerkzeuge mit entlang ihrer Höhe unterschiedlichen Durchmessern zur Einarbeitung von Stufen ins metallische Werkstück auf. Die Oberwerkzeuge werden gemeinsam durch ein Stößelhaupt angetrieben, während die Unterwerkzeuge einzeln oder gemeinsam gehoben werden können. US 2539807 A schlägt abweichend hiervon eine Transferpresse vor, bei welche die Oberwerkzeuge gemeinsam von einem Stößelhaupt, während die Unterwerkzeuge gemeinsam von einem Stößelfuß gesteuert werden. Um verschiedene Tiefenziehgeschwindigkeiten einstellen zu können, wird hingegen in der DE 2743642 A1 eine Transferpresse vorgeschlagen, bei welcher sowohl die Stempel als Oberwerkzeuge, als auch die Unterwerkzeuge als Ausstoßer jeweils separat angetrieben werden. Nachteilig ist jedoch die aufwendige Antriebssteuerung.

Im bekannten Stand der Technik werden mithin die aufeinanderfolgenden Arbeitsschritte des Um- und Entformens durch separate mechanische Baugruppen realisiert.

In der Regel umfassen die Transferpressen einen Pressstößel zur Aufnahme der Ziehstempel als eine Baugruppe. Davon unabhängig werden ein unterer Stößel oder mehrere einzeln ansteuerbare untere Stößel mit entsprechenden Stempeln zur Entformung bereitgestellt.

Die Kinematik der jeweiligen Baugruppen zur Umformung sowie Entformung muss durch einen zugehörigen Antrieb sichergestellt werden.

Im Stand der Technik ist es bevorzugt, dass sich ein zentraler Antrieb auf beide Baugruppen verteilt. Die geometrische Entfernung zwischen dem Pressenstößel und den unteren Stößeln zum Entformen hat jedoch eine aufwendige mechanische Kopplung zur Folge. Zu diesem Zweck werden Getriebe, insbesondere Zahnradpaarungen, Wellen, insbesondere Kardangelenke und -wellen, Ketten, Riemen und Kupplungen eingesetzt.

Durch Entwicklungen in der Antriebstechnik kommen immer häufiger anstelle ausschließlich mechanischer Kopplungen elektronisch synchronisierte Einzelantriebe für die jeweiligen Baugruppen zum Einsatz.

Sowohl der Antrieb durch mechanische Kopplungen als auch durch separate elektromechanische Einzelantriebe sind durch einen nicht unerheblichen Aufwand gekennzeichnet.

Ein weiterer Nachteil ist die Größe der Stößel in den bekannten Transferpressen. Um eine hohe Führungsgenauigkeit des Pressenstößels als auch des oder der Stößel zum Entformen zu gewährleisten, sollte die jeweilige Stößelhöhe nahezu der Stößelbreite entsprechen oder sogar größer sein. Bei bekannten Transferpressen fällt die Dimensionierung der Pressengestelle dementsprechend groß aus.

### Aufgabe der Erfindung

Eine Aufgabe der Erfindung war es, eine Transferpresse bereit zu stellen, welche die Nachteile des Standes der Technik beseitigt. Insbesondere war es eine Aufgabe der Erfindung, eine Transferpresse zu entwickeln, welche sich durch kompakte Bauweise, vereinfachten Antrieb und hohe Fertigungspräzision auszeichnet.

### Zusammenfassung der Erfindung

Erfindungsgemäß wird die Aufgabe durch die unabhängigen Ansprüche gelöst. Die abhängigen Patentansprüche stellen bevorzugte Ausführungsformen der erfindungsgemäßen Transferpresse sowie deren Verwendung dar.

In einer bevorzugten Ausführungsform betrifft die Erfindung eine Transferpresse zur Durchführung von mindestens zwei Umform- und Entformschritten eines Werkstückes, umfassend einen Pressentisch mit mindestens zwei Matrizen zur Aufnahme des Werkstückes, einem Transfersystem zum Transfer des Werkstückes zwischen den Matrizen sowie mindestens zwei Oberwerkzeuge und mindestens zwei Unterwerkzeuge, welche zu dem Pressentisch eine Relativbewegung ausführen können, sodass in einem ersten Umformschritt das Werkstück von einem ersten Oberwerkzeug in einer ersten Matrize umgeformt werden kann, in einem ersten Entformschritt das Werkstück durch ein erstes Unterwerkzeug aus der Matrize entformt werden kann, in einem Transferschritt das Werkstück durch das Transfersystem von der ersten Matrize zu der zweiten Matrize befördert werden kann, in einem zweiten Umformschritt das Werkstück von einem zweiten Oberwerkzeug in einer zweiten Matrize umgeformt werden kann und in einem zweiten Entformschritt das Werkstück durch ein zweites Unterwerkzeug aus der zweiten Matrize entformt werden kann, wobei die Oberwerkzeuge an einem Stößelhaupt installiert vorliegen, die Unterwerkzeuge an einem Stößelfuß installiert vorliegen und das Stößelhaupt und der Stößelfuß starr miteinander verbunden sind und einen Stößel formen.

Im Sinne der Erfindung wird unter einem "Werkstück" das zu bearbeitende Bauteil verstanden, welches in der Transferpresse mehrere Umformprozesse durchläuft. Bevorzugte Werkstücke sind Bleche, insbesondere Blechnäpfe, welche sukzessiv gezogen werden.

Die "Oberwerkzeuge" sind die Werkzeuge der Transferpresse, welche dem Umformen des Werkstückes dienen. Hierbei handelt es sich bevorzugt um Ziehstempel. Durch ein Zusammenwirken mit entsprechenden Matrizen erlauben diese das Tiefenziehen der Werkstücke. Die "Matrizen" bezeichnen bevorzugt die im Werkzeugblock auf dem Pressentisch vorliegenden durch Freimachungen gebildeten Formwerkzeuge als Gegenform zu den Oberwerkzeugen. Für das bevorzugte Ziehen von Blechnäpfen sind die Matrizen beispielsweise kreisförmig, wobei der Durchmesser der Matrizen um mindestens die doppelte Blechstärke der resultierenden Ziehstadien größer ist, als der Durchmesser der Oberwerkzeuge bzw. Ziehstempel.

Die "Unterwerkzeuge" führen den Entformprozess durch. Die Unterwerkzeuge sind insbesondere Auswerf-, Ausstoß- oder Ausschiebestempel. Die Unterwerkzeuge sind auf die Größe der Matrizen angepasst und stellen sicher, dass durch das Einführen der Unterwerkzeuge eventuell in den Matrizen vorliegende Werkstücke ausgeschoben werden.

Es ist bevorzugt, dass in der erfindungsgemäßen Transferpresse das Umformen durch eine relative Bewegung der Oberwerkzeuge von oben nach unten erfolgt. Im Sinne der Erfindung sind oben und unten bevorzugt entsprechend der Schwerkraft definiert. Nach dem Umformen erfolgt eine Rückzugbewegung der Oberwerkzeuge von unten nach oben, wobei bevorzugt gleichzeitig die Unterwerkzeuge durch eine Aufwärtsbewegung die Werkstücke aus den Matrizen entformen. Der Fachmann erkennt jedoch, dass auch eine umgekehrte Konstruktion der Transferpresse zur Umsetzung der erfindungsgemäßen Lehre geeignet ist, wobei das Umformen von unten nach oben erfolgt. In dem Falle würden sich für die Beschreibung der Erfindung die Richtungsangaben der Ober- und Unterwerkzeuge umkehren.

Erfindungsgemäß erfährt das Werkstück beim Durchlaufen der Transferpresse mindestens zwei Umform- und Entformprozesse. Zu diesem Zweck umfasst die Transferpresse ein Transfersystem. Mit Hilfe des Transfersystems wird das Werkstück nach einem ersten Umform- und Entformschritt in einer ersten Matrize weiterbefördert, sodass ein zweiter Umformschritt in einer zweiten Matrize erfolgen kann. Dem Fachmann sind geeignete Transfersysteme bekannt.

Beispielsweise kann durch das Entformen das Werkstück in einen Schwingenkörper übergegeben werden, welcher zwischen zwei Positionen oszilliert. Nach dem ersten Entformungsschritt aus der ersten Matrize wird das Werkstück an den Schwingenkörper übergegeben, welcher durch ein Vorschwingen (Transferschritt) das Werkstück zur zweiten Matrize ausrichtet. Das Ausrichten meint somit bevorzugt eine Positionierung der Werkstücke, beispielsweise oberhalb der jeweiligen Matrize, sodass ein Umformen in der jeweiligen Matrize erfolgen kann.

Zur optimalen Auslastung der Transferpresse erfolgt bekanntermaßen bevorzugt eine fortlaufende Bearbeitung, wobei die Werkstücke die Transferpresse kontinuierlich durchlaufen. Während der zweite Umformschritt eines ersten Werkstückes in der zweiten Matrize erfolgt, wird entsprechend ein zweites, folgendes Werkstück in der ersten Matrize umgeformt.

Während des bevorzugten Betriebes der erfindungsgemäßen Transferpresse erfolgen die Umformschritte gleichzeitig für mehrere Werkstücke entsprechend ihrer Positionierung in den Matrizen. Das sukzessive Umformen eines Werkstückes, welches die Transferpresse durchläuft, wird bevorzugt durch eine unterschiedliche Dimensionierung der Oberwerkzeuge erreicht. Beispielsweise können längere oder kürzer werdende Ziehstempel eingesetzt werden. Während des Betriebes der Transferpresse werden die verschiedenen Oberwerkzeuge stets gleichzeitig in einer Relativbewegung zum Pressentisch geführt. Entsprechendes gilt ebenso für die Unterwerkzeuge, welche mehrere Werkstücke aus den jeweiligen Matrizen gleichzeitig ausschieben bzw. entformen.

Zu diesem Zweck umfasst die erfindungsgemäße Transferpresse ein Stößelhaupt, an welchem die Oberwerkzeuge angebracht sind, und einen Stößelfuß für die Unterwerkzeuge. Erfindungsgemäß sind das Stößelhaupt und der Stößelfuß starr miteinander verbunden. Hierdurch liegt in der erfindungsgemäßen Transferpresse nur ein verschiebbares Bauteil zur Steuerung der Kinematik der Ober- und Unterwerkzeuge vor. Im Sinne der Erfindung wird der starre Verbund aus Stößelhaupt und Stößelfuß auch als ein Stößelverbund oder Stößel bezeichnet.

Diese Konstruktion weist eine Reihe von Vorteilen gegenüber bekannten Lösungen auf. Im Stand der Technik werden die Oberwerkzeuge gewöhnlich durch einen Hauptstößel in Form eines Monoblockes betätigt. Dieser muss für eine hohe Kraftübertragung ausgelegt sein, da das erforderliche Arbeitsvermögen zum Umformen betragsmäßig deutlich größer ausfällt als die Entformungsarbeit. Zusätzlich umfassen die Transferpressen des Standes der Technik separat einen oder mehrere Stößel zum Betreiben der Entform- bzw. Unterwerkzeuge auf. Zum Antrieb des Hauptstößels und der oder des Stößels zum Entformen ist, wie eingangs erläutert, entweder eine aufwendige mechanische Kopplung eines zentralen Antriebs, oder aber der Einsatz mehrerer elektronisch synchronisierter Einzelantriebe notwendig.

Durch die Verwendung des erfindungsgemäßen Stößels ist vorteilhafterweise nur ein einfacher Antrieb notwendig. Dieser steuert sowohl das Heben und Senken der Oberals auch Unterwerkzeuge. Erfindungsgemäß wurde erkannt, dass sich durch eine mechanische starre Verbindung eines Stößelhauptes für die Oberwerkzeuge und eines Stößelfußes für die Unterwerkzeuge die Kinematik der Transferpresse deutlich vereinfachen lässt. Die Erfindung erlaubt hierdurch eine Reduktion des Aufwandes und der Kosten zur Herstellung, zum Betrieb sowie zur Wartung der Transferpresse.

Darüber hinaus erlaubt der erfindungsgemäße Stößel eine überraschend kompakte Bauweise der Transferpresse. Um eine sichere Führung der Ober- und Unterwerkzeuge zu gewährleisten, werden im Stand der Technik bevorzugt die Stößel in einem Führungsverhältnis dimensioniert, bei welchem die Stößelhöhe nahezu so groß oder größer ist als die Stößelbreite. Im Sinne der Erfindung meint die Bezeichnung einer Höhe oder einer vertikalen Ausdehnung, z.B. des Stößels oder der Transferpresse, bevorzugt die Dimension, in welcher die Ober- bzw. Unterwerkzeuge relativ zum Pressentisch auf und ab bewegt werden. Die Breite oder seitliche Ausdehnung, z.B. des Stößels oder der Transferpresse, kennzeichnet hingegen bevorzugt die Richtung, entlang welcher die mindestens zwei Ober- oder Unterwerkzeuge nebeneinander aufgereiht sind und die Werkstücke sukzessive die vorgesehenen Umformschritte in der Transferpresse durchlaufen.

Für viele Anwendung, beispielsweise zum Ziehen von Blechnäpfen für Patronenhülsen, ist es bevorzugt, mehr als zwei ausgerichtete Ober- und Unterwerkzeuge für sukzessive Umform- und Entformschritte einzusetzen. Hierdurch wird im Stand der Technik eine minimale Breite der Stößel für die Ober- und Unterwerkzeuge festgelegt. Jeder einzelne Stößel im Stand der Technik weist mindestens eine Höhe auf, welche dieser Breite entspricht. Eine Transferpresse des Standes Technik mit derart separaten Stößelbaugruppen ist mithin durch eine große Gesamthöhe gekennzeichnet.

Im Gegensatz dazu erlaubt die starre Verbindung des Stößelhauptes mit dem Stößelfuß eine deutliche kompaktere Bauweise. Die relevante Stößelhöhe für eine stabile Führung ist in dem Fall gleich der Gesamthöhe vom Stößelhaupt bis hin zum Stößelfuß. Dadurch gewährleistet der erfindungsgemäße Stößel selbst bei einer Dimensionierung des erfindungsgemäßen Stößels mit einer Höhe, welcher der Breite entspricht, noch eine präzise Führung der Ober- bzw. Unterwerkzeuge.

Im Sinne der Erfindung wird unter dem starren Verbund des Stößelhauptes mit dem Stößelfuß bevorzugt jede mechanische Verbindung verstanden, welche keine Relativbewegung der beiden Bauteile zueinander erlaubt. Der erfindungsmäße Stößel kann ein Monoblock sein oder aus mehreren Bauteilen zu diesem Zweck zusammengesetzt werden.

In einer bevorzugten Ausführungsform sind das Stößelhaupt und der Stößelfuß mit Hilfe von zwei Seitenteilen starr miteinander verbunden. Die Seitenteile stellen bevorzugt vertikale Verbindungen zwischen dem Stößelhaupt und dem Stößelfuß dar, welche an den jeweils äußeren, seitlichen Enden des Stößelhauptes und -fußes fixiert werden. Durch eine derartige starre Verbindung lässt sich unter minimalem Materialaufwand ein besonders stabiler erfindungsgemäßer Stößel konstruieren. Die Seitenteile können hierbei unterschiedlich geformt und an unterschiedlichen Positionen des Stößelhauptes und -fußes befestigt werden. Beispielsweise könnten die Stößel durch zwei Seitenteile in Form von Zugstangen verbunden werden, welche beidseitig durch den Pressentisch verlaufen. Eine derartige starre Verbindung zeichnet sich durch eine besonders günstige Kraftübertragung und mechanische Kopplung des Stößelhauptes und -fußes aus.

Andererseits werden bei dieser Ausführungsform Durchbrüche in dem Pressentisch erforderlich, wodurch dessen Kapazität zur Aufnahme der wirkenden Kräfte geschwächt wird. Insbesondere bei kraftaufwendigen Umformpressen, wie z.B. im Falle des Tiefenziehens von Blechnäpfen für Patronenhülsen, sind homogene Pressentische zur Aufnahme der durch die Oberwerkzeuge verrichteten Arbeit vorteilhaft.

In einer bevorzugten Ausführungsform der Erfindung liegen das Stößelhaupt, der Stößelfuß und der Pressentisch in einer Ebene vor, wobei die Seitenteile zur starren Verbindung des Stößelhauptes mit dem Stößelfuß eine C-Form aufweisen, sodass die Seitenteile vom Stößelhaupt zum Stößelfuß vor oder hinter dem Pressentisch vorbeigeführt werden. Im Sinne der Erfindung meint die Ausgestaltung der Seitenteile in einer C-Form bevorzugt, dass diese das Stößelhaupt und den Stößelfuß nicht direkt vertikal verbinden, sondern im Seitenprofil der Transferpresse eine Beugung, d.h. eine C-Form, aufweisen. Die Richtungsangabe vor bzw. hinter dem Pressentisch bezieht sich auf die Tiefe der Transferpresse, also der Ausdehnung, welche orthogonal zur Seite und Höhe ist. In dieser Ausführungsform kann eine ausgezeichnete mechanische Kraftübertragung vom Stößelhaupt auf den Stößelfuß umgesetzt werden, ohne dass Durchbrüche im Pressentisch nötig wären. Überraschenderweise zeichnet sich die Ausführungsform somit bei geringem Materialaufwand und Gewicht durch eine kompakte und besonders kraftstabile Konstruktion des erfindungsgemäßen Stößels aus.

In einer bevorzugten Transferpresse beträgt das Verhältnis der Breite des Stößels zur Höhe des Stößels 1 zu mindestens 0,5, bevorzugt 1 zu mindestens 1. Die Höhe des Stößels misst sich bevorzugt vom oberen Ende des Stößelhauptes bis zum unteren Ende des Stößelfußes, wohingegen die Breite dem Abstand zwischen den äußersten seitlichen Endes des Stößels entspricht. Die bevorzugten Größenverhältnisse erlauben eine besonders stabile Führung. Demnach können Lager zur Führung des Stößel seitlich jeweils am Stößelhaupt und -fuß installiert werden, welche einen Abstand von nahezu der Breite des Stößels aufweisen, oder sogar größer sind. Je größer der vertikale Abstand der Lager zueinander ist, desto wirksamer kann ein Verkippen oder das Auftreten von Querkräften vermieden werden. Andererseits trägt die Stößelhöhe wesentlich zu der Gesamthöhe der Transferpresse bei. Die vorgenannten Parameter stellen optimierte Werte hinsichtlich einer platzsparenden Bauweise bei hoher Führungsstabilität dar.

In einer bevorzugten Ausführungsform der Erfindung umfasst die Transferpresse einen zentralen Antriebsmotor als Ausgangspunkt eines Antriebstranges, der über mindestens ein Pleuel die Bewegung des Stößels steuert. Vorteilhafterweise lassen sich die Ober- und Unterwerkzeuge der Transferpresse durch einen einzigen Antriebsstrang bewegen. Bevorzugt setzt der mindestens eine Pleuel zur Kraftübertragung auf den Stößel am oberen Ende des Stößelhauptes an. Da zur Umformung eine größere Kraft notwendig ist als zum Entformen, ist diese Positionierung mechanisch vorteilhaft.

Besonders bevorzugt werden mindestens zwei Pleuel verwandt, welche an den Kraftschwerpunkten beidseitig auf dem Stößelhaupt installiert vorliegen. Durch die Zweipunktanordnung kann besonders effektiv Kippmomenten entgegengewirkt werden, welche bei der Kraftübertragung auf den Stößel auftreten können.

Der mindestens eine Pleuel wird bevorzugt über eine Kurbelwelle durch einen Antriebsstrang in eine vertikale Relativbewegung zum Pressentisch versetzt. Als Antrieb für die Kurbelwelle können verschieden Motoren des Standes der Technik zum Einsatz kommen, wie beispielsweise Servomotoren, Asynchronmotoren oder auch Torquemotoren.

In einer bevorzugten Ausführungsform der Erfindung werden das Stößelhaupt und der Stößelfuß in einem Gestell der Transferpresse mit Hilfe von linearen Lagerstellen geführt. Hierdurch können außermittiger Belastungen auf den Stößel effektiv aufgefangen werden. Das Gestell der Transferpresse (Pressengestell) kann zu diesem Zweck beispielsweise einen rechteckigen Rahmen aufweisen, welcher eine hohe Stabilität gewährleistet.

In einer bevorzugten Ausführungsform sind die linearen Lagerstellen Profilschienenführungen, bevorzugt Rollenumlaufeinheiten, und/oder hydrodynamische Gleitlager.

Profilschienenführungen sind im Stand der Technik hinreichend bekannt. Bei diesen Lagerstellen rollen Wälzkörper auf einer Führungsschiene und innerhalb eines Führungswagens. Bevorzugt ist die Führungsschiene am Gestell befestigt, während der Führungswagen am Stößel fixiert ist. Als Wälzkörper werden bei Profilschienenführungen Kugeln (Kugelumlaufeinheiten) oder Rollen (Rollenumlaufeinheiten) verwandt. Während der translatorischen Bewegung werden die Wälzkörper im Führungswagen umgelenkt, sodass eine der Länge der Profilschiene entsprechende lineare Bewegung (Hub) möglich ist. Für die Transferpresse sind Rollenumlaufeinheiten besonders geeignet, da diese sich durch eine hohe Tragfähigkeit und Belastbarkeit auszeichnen. Da es sich bei den Profilschienenführungen um standardisierte Lagereinheiten handelt, können diese besonders einfach und kostengünstig im Verschleißfall ausgetauscht werden. Weiterhin zeichnen sich Profilschienenführungen und insbesondere Rollenumlaufeinheiten durch eine hochpräzise und spielfreie Ausführung der Lagerung aus.

Eine besonders vorteilhafte Lagerung ist bei einer seitlichen Anordnung der Profilschienenführungen am Stößel möglich, da diese maximalen Belastungen standhalten. Hierbei ist jedoch eine hohe Fertigungsgenauigkeit hinsichtlich der Beabstandung von Stößel und Gestell erforderlich. Alternativ können die Profilschienen beispielsweise auch rückwärtig an dem Pressengestell angebracht werden, wodurch die hohen Anforderungen eines seitlichen Einpassens des Stößels in den Rahmen des Gestells entfallen.

Als weitere Alternative können auch hydrodynamische Gleitlager gewählt werden. Diese weisen im Allgemeinen größere Toleranzen gegenüber der Passgenauigkeit des Stößels in der Führung innerhalb des Gestells auf und zeichnen sich zudem durch hohe Lebensdauern aus. Hinsichtlich der Präzision, Spielfreiheit und Belastbarkeit haben sich die Profilschienenführungen jedoch überraschenderweise als besonders bevorzugte Ausführungsform erwiesen.

In einer bevorzugten Ausführungsform der Erfindung umfasst die Transferpresse vier lineare Lagerstellen, welche jeweils das Stößelhaupt und den Stößelfuß seitlich in einem Gestell der Transferpresse führen. Die Führungsgenauigkeit und Tragfähigkeit von außermittigen Belastungen ist in dieser Lagerung besonders hoch.

In einer bevorzugten Ausführungsform der Erfindung Transferpresse ist der Stößel in einem Gestell der Transferpresse mit Hilfe von seitlichen Keilverstellungen spielfrei einstellbar. Bei den Keilverstellungen handelt es sich bevorzugt um eine separate Baugruppe, welche zwischen dem Pressengestell und einer Seite der Stößelführung installiert vorliegt. Bevorzugt weist die Transferpresse zwei Keilverstellungen, d.h. jeweils eine auf Höhe des Stößelhauptes und eine auf Höhe des Stößelfußes auf. Die Keilverstellungen umfassen zwei zueinander verschiebbare Keile, wobei eine vertikale Verschiebung der Keile zueinander zu einer Erhöhung oder Reduzierung der seitlichen Ausdehnung der Keilverstellung führt. Durch die Keilverstellungen kann ein vordefinierter Einbauzustand auf einfache und präzise Art und Weise umgesetzt werden. Die Ausführungsform erlaubt somit ein exaktes seitliches Einpassen des Stößels in das Gestell, um Spielfreiheit zu gewährleisten. Ein derartige Stellkonstruktion zum Einpassen des Stößels ist besonders vorteilhaft bei der Verwendung von seitlichen Profilschienenführungen, wie den Rollenumlaufeinheiten.

In einer bevorzugten Ausführungsform der Erfindung weist jedes Seitenteil des Stößelverbundes eine Passfeder zur Verschiebung des Stößelhauptes und/oder des Stößelfußes in der Tiefe sowie einen Schwenkpunkt zur Drehung des Stößelhauptes und/oder des Stößelfußes um eine horizontale Achse auf. Durch diese bevorzugten Stellmechanismen können die Ober- und Unterwerkzeuge eine perfekte Konzentrizität erreichen. Bevorzugt können die Passfedern, bevorzugt jeweils eine Passfeder auf jeder Seite des Stößels, eine Verschiebung des Stößelhauptes nach vorne- bzw. nach hinten relativ zum Stößelfuß bewirken. Weiterhin erlaubt ein Schwenkpunkt, welcher beispielsweise durch einen Bolzen umgesetzt werden kann, eine Drehung des Stößelfußes um eine horizontale Achse, sodass die Unterwerkzeuge winkelrichtig zu den Oberwerkzeugen ausgerichtet werden können. Ebenso könnte es auch bevorzugt sein, die Passfedern im Stößelfuß zu verwenden und das Stößelhaupt über ein Schwenkpunkt auszurichten: Die Freiheitsgrade der bevorzugten Stellkonstruktionen erlauben vorteilhafterweise eine Ausrichtung des Stößelhauptes zum Stößelfuß, sodass die entsprechenden Ober- und Unterwerkzeuge perfekt in den Matrizen des Pressentisches eingeführt werden können. Es hat sich gezeigt, dass die Stellkonstruktion mit minimalem Aufwand auftretende Fertigungstoleranzen der Bauteile innerhalb der Stößelbaugruppe besonders wirksam kompensieren können. Nach der Ausrichtung erfolgt bevorzugt ein Verstiften der Teile miteinander, sodass diese eine starre Anordnung bilden.

In einer bevorzugten Ausführungsform der Erfindung umfasst das Transfersystem für die Werkstücke einen Schwingenkörper. Wie eingangs erläutert, erfolgt das Umformen der Werkstücke bevorzugt in dafür bereitgestellten Matrizen, welche sich in einem Werkzeugblock auf einem Pressentisch befinden. Der Pressentisch ist mit dem Pressgestell fest verbunden, sodass die Presskraft während des Umformens des Werkstückes in den Matrizen vom Gestell aufgenommen werden kann. Nach dem Umformen wird das Werkstück aus den Matrizen durch eine Aufwärtsbewegung des Stößels mittels der Unterwerkzeuge entformt. Hierbei kommt es bevorzugt zu einem Einstoßen der Werkstücke in Greiferbacken des Schwingenkörpers. Mit Hilfe von Exzentern wird der Schwingenkörper während des Betriebes der Transferpresse zwischen zwei Positionen oszillierend gefahren. Nach dem Entformschritt und vor dem nächsten Umformschritt liegen die Werkstücke im Schwingenkörper vor und werden durch einen Transferschritt von der ersten zur zweiten Position transportiert (Vorschwingen). Nach dem Umformschritt und vor dem nächsten Entformschritt erfolgt ein Rückschwingen des Schwingenkörpers ohne Werkstücke von der zweiten zur ersten Position. Die Abfolge der Prozessschritte erfolgt somit so, dass stets ein Transport der Werkstücke in Transferrichtung erfolgt. Hierdurch durchläuft ein Werkstück sukzessive Umform- und Entformschritte von der ersten zur jeweiligen nächsten Matrize bzw. Matrizenstation, bis es aus der Transferpresse ausgeworfen werden kann. In einer Matrizenstation können für einen Umformschritt mehrere Matrizen enthalten, welche untereinander angeordnet sind.

In einer weiteren Ausführungsform der Erfindung umfasst die Transferpresse mindestens zwei Gruppen mit mindestens zwei, bevorzugt mindestens vier, Oberwerkzeugen sowie dazu ausgerichteten mindestens zwei Gruppen mit mindestens zwei, bevorzugt mindestens vier, Unterwerkzeugen, sodass die Transferpresse in mindestens zwei Spuren gleichzeitig Werkstücke bearbeiten kann. Eine Spur bezeichnet bevorzugt eine Anordnung der Werkzeuge zum sukzessiven Umformen in zwei oder mehreren Schritten von einem einlaufenden Werkstück bis zum gewünschten umgeformten Werkstück. Durch die Anordnung von mindestens zwei Spuren in einer Transferpresse wird bei gleicher Taktung die Produktivität genau verdoppelt. Durch den erfindungsgemäßen Stößels kann auch bei dieser Ausführungsform vorteilhafterweise eine kompakte Bauweise erreicht werden. Bei bekannten Transferpressen des Standes der Technik würde die Verbreiterung des Haupt- oder Pressenstößels zur Anordnung mehrerer Spuren zu einer ebenso starken Vergrößerung sowohl der Höhe des Hauptstößels als auch des einen oder der mehreren unteren Stößel zum Entformen führen. Durch den erfindungsgemäßen Stößel kann die Dimensionierung der Presse deutlich kleiner gehalten werden, ohne ein gesundes Führungsverhältnis des Stößels zu gefährden. Die Vorteile des erfindungsgemäßen Aufbaus des Stößels führen somit insbesondere als Anwendung für Hochleistungstransferpressen mit mehreren Spuren zu ausgezeichneten Ergebnissen.

In einer bevorzugten Ausführungsform der Erfindung ist die Transferpresse zum Umformen von napfförmigen Werkstücken aus Metallblech, besonders bevorzugt zur Herstellung von Patronenhülsen, geeignet. Zu diesem Zweck ist es besonders bevorzugt, dass der Stößel eine Breite sowie eine Höhe zwischen 500 mm und 1500 mm, besonders bevorzugt zwischen 800 mm und 1200 mm, am meisten bevorzugt zwischen 950 mm und 1050 mm aufweist. Hierbei ist es besonders bevorzugt ein Führungsverhältnis des Stößels von Breite zu Höhe von 1 zu mindestens 0,5, besonders bevorzugt 1 zu mindestens 1 zu wählen. Durch die genannten Dimensionierungen ist die Transferpresse besonders geeignet, um die hohen Kräfte beim Umformen von napfförmigen Werkstücken aus Metallblech, besonders bevorzugt bei der Herstellung von Patronenhülsen, bereitzustellen. Bevorzugt werden in diesen Fällen von der Transferpresse Umformkräfte pro Ziehstation von mindestens 30 kN, besonders bevorzugt mindestens 40 kN, am meisten bevorzugt mindestens 50 kN erzeugt. Bevorzugte Ziehstempel weisen Durchmessern zwischen 5 und 20 mm, besonders bevorzugt zwischen 8 und 12 mm, auf.

Die Erfindung betrifft somit insbesondere auch die Verwendung einer erfindungsgemäßen Transferpresse oder bevorzugten Ausführungsformen zum Umformen von napfförmigen Werkstücken aus Metallblech, bevorzugt zur Herstellung von Patronenhülsen.

Es wird darauf hingewiesen, dass verschiedene Alternativen zu den beschriebenen Ausführungsformen der Erfindung verwendet werden können, um die Erfindung auszuführen und zu der erfindungsgemäßen Lösung zu gelangen. Die erfindungsgemäße Transferpresse beschränkt sich in ihren Ausführungen somit nicht auf die vorstehenden bevorzugten Ausführungsformen. Vielmehr ist eine Vielzahl von Ausgestaltungsvarianten denkbar, welche von der dargestellten Lösung abweichen können. Ziel der Ansprüche ist es, den Schutzumfang der Erfindung zu definieren. Der Schutzumfang der Ansprüche ist darauf gerichtet, die erfindungsgemäße Transferpresse, deren Verwendung sowie äquivalente Ausführungsformen von dieser abzudecken.

### Kurzbeschreibung der Zeichnungen

- Fig. 1: Schematische 3D-Vorderansicht einer bevorzugten Ausführungsform der Transferpresse zur Darstellung des Stößels
- Fig. 2: Schematische Schnittdarstellung einer bevorzugten Ausführungsform der Transferpresse in der Ebene des Umformens der Werkstücke
- Fig. 3: Schematische Schnittdarstellung einer bevorzugten Ausführungsform der Rollumlaufeinheiten und Passfedern zur Anbringung des Stößelhauptes
- Fig. 4a,b: Schematische Schnittansichten einer bevorzugten Ausführungsform der Transferpresse zur Illustration des Ausrichtens des Stößelhauptes zum Stößelfuß
- Fig. 5: Schematische Darstellung einer bevorzugten Ausführungsform des Transfersystems der Transferpresse

### Detaillierte Beschreibung der Abbildungen

Fig. 1 zeigt eine schematische 3D-Vorderansicht einer bevorzugten Ausführungsform der Transferpresse zur Darstellung des Stößels. Die bevorzugte Transferpresse dient dem Umformen von napfförmigen Werkstücken aus Metallblech. Zu diesem Zweck umfasst die Transferpresse Oberwerkzeuge 1 und Unterwerkzeuge 3. In der bevorzugt gezeigten Ausführungsform weist die Transferpresse zwei Spuren zur Bearbeitung der Werkstücke auf. Die linke und rechte Spur umfassen jeweils fünf Oberwerkzeuge bzw. Ziehstempel 1 sowie dazu ausgerichtete fünf Unterwerkzeuge bzw. Entformungsstempel 3. Durch eine Abwärtsbewegung der Oberwerkzeuge 1 werden die Werkstücke in Matrizen umgeformt bzw. gezogen. Eine Aufwärtsbewegung der Unterstempel 3 stellt das Entformen der Werkstücke aus den Matrizen sicher. Die Matrizen (nicht sichtbar) liegen zum Zwecke des Umformens in einem Werkzeugblock 13 auf dem Pressentisch 11 vor. Der Transport der Werkstücke von einer Matrize zur nächsten erfolgt mittels eines Transfersystems 23.

Während des Betriebes der Transferpresse erfolgt eine getaktete Bewegung der Oberwerkzeuge 1 nach unten zum Umformen sowie der Unterwerkzeuge 3 nach oben zum Entformen, wobei zwischen diesen Schritten das Transfersystem 23 jeweils zwischen zwei Position oszilliert, um einen Weitertransport der Werkstücke sicherzustellen.

Die gemeinsame vertikale Relativbewegung der Ober- und Unterwerkzeuge 1 und 3 zum Pressentisch 11 wird durch einen Stößel umgesetzt. Der Stößel umfasst ein Stößelhaupt 5 zur Anbringung der Oberwerkzeuge 1 sowie einen Stößelfuß 7 zur Fixierung der Unterwerkzeuge 3. Das Stößelhaupt 5 sowie der Stößelfuß 7 sind durch zwei Seitenteile 9 miteinander starr verbunden. Das Stößelhaupt 5, der Stößelfuß 7 und der Pressentisch 11 liegen in einer Ebene vor, wohingegen die Seitenteile 9 vom Stößelhaupt 5 zum Stößelfuß 7 geführt werden. In der Seitenansicht der Transferpresse weisen die Seitenteile 9 daher eine entsprechende C-Form auf.

Der Antrieb des geformten Stößels wird über zwei Pleuel 21 mit Hilfe einer Kurbelwelle 25 bewerkstelligt, wobei die Pleuel 21 bevorzugt je Spur im Kraftschwerpunkt angreifen, um eine stabile Kraftübertragung zu gewährleisten. Der Stößel ist mittels vier seitlichen Rollumlaufeinheiten 19 im Pressengestell 15 fahrbar gelagert, um eine präzise vertikale Führung zu ermöglichen. Zwei einseitig angebrachte Keilverstellungen 17 dienen dem seitlichen Einpassen des Stößels in den Führungsrahmen des Pressengestells 15.

Vorteilhafterweise kann der Stößel über einen einzigen Antriebsmotor (nicht gezeigt) angetrieben werden, welche die Bewegung auf die Kurbelwelle 25 beispielsweise über ein Riemengetriebe, ein Schwungrad, eine Kupplungsbremskombination und ein Planetengetriebe überträgt. Eine separate Ansteuerung der Ober- und Unterwerkzeuge 1, 3 ist nicht nötig, da das Stößelhauptes 5 mittels der Seitenteile 9 starr mit dem Stößelfuß 7 verbunden ist.

Fig. 2 zeigt eine schematische Schnittdarstellung einer bevorzugten Ausführungsform der Transferpresse in der Ebene des Umformens der Werkstücke. In der Schnittansicht ist zu erkennen, dass das Stößelhaupt 5 linksseitig über eine Keilverstellungen 17 an dem Gestell 15 angebracht vorliegt. Gleiches gilt für den Stößelfuß 7. Hierdurch kann ein besonders einfaches Einpassen umgesetzt werden. Die vertikal geführte Bewegung des Stößels im Pressengestell 15 erfolgt durch Rollenumlaufeinheiten 19.

Fig. 3 zeigt eine Detailansicht der Rollenumlaufeinheiten 19 und der Passfeder 29. Mit Hilfe der Passfeder 29 kann das Stößelhaupt 5 in der Tiefe der Transferpresse, d.h. nach vorn und nach hinten, relativ zum Stößelfuß 7 bewegt werden.

Die Ausrichtung des Haupt- und Stößelfußes 5 und 7 wird in Fig. 4a,b verdeutlicht. Fig. 4a ist eine Schnittansicht von vorne, wohingegen Fig. 4b eine Seitenansicht darstellt. Durch zwei linksseitige Keilverstellungen 17 ist eine seitliche Verschiebung des Stößelhauptes 5 und des Stößelfußes 7 möglich. Hierbei wird durch eine vertikale Verschiebung der Keile der Keilverstellung 17 deren Breite eingestellt, sodass der Stößel spielfrei in den seitlichen Rahmen des Pressengestells 15 eingepasst wird. Die Passfeder 29 erlaubt eine Verstellung des Stößelhauptes 5 in der Tiefe gegenüber dem Stößelfuß 7. Zusätzlich ermöglicht der Bolzen 33 ein Verkippen des Stößelfußes 7 und mithin der Unterwerkzeuge 3 um eine horizontale Achse. Wie in der Seitenansicht 6b verdeutlicht, können die Unterwerkzeuge 3 hierdurch zu den Matrizen und Oberwerkzeugen 1 konzentrisch ausgerichtet werden.

Fig. 5 zeigt eine schematische Darstellung einer bevorzugten Ausführungsform des Transfersystems 23 der Transferpresse. Dieses umfasst einen Schwingenkörper 35 mit Greiferbacken 41 zur Aufnahme der Werkstücke. Nach dem Umformen wird ein Werkstück aus den Matrizen durch eine Aufwärtsbewegung des Stößels mittels der Unterwerkzeuge 3 entformt. Hierbei kommt es bevorzugt zu einem Einstoßen der Werkstücke in Greiferbacken 41 des Schwingenkörpers 35. Mit Hilfe von Servomotoren 37 und Exzentern 39 kann der Schwingenkörper 35 während des Betriebes der Transferpresse zwischen zwei Positionen oszillierend gefahren werden. Nach dem Entformschritt und vor dem nächsten Umformschritt liegen die Werkstücke im Schwingenkörper vor und werden durch einen Transferschritt von der ersten zur zweiten Position transportiert (Vorschwingen). Nach dem Umformschritt und vor dem nächsten Entformschritt erfolgt ein Rückschwingen des Schwingenkörpers ohne Werkstücke von der zweiten zur ersten Position. Die Abfolge der Prozessschritte erfolgt somit so, dass stets ein Transport der Werkstücke in Transferrichtung erfolgt.

### Bezugszeichenliste

- 1: Oberwerkzeuge
- 3: Unterwerkzeuge
- 5: Stößelhaupt
- 7: Stößelfuß
- 9: Seitenteile
- 11: Pressentisch
- 13: Werkzeugblock
- 15: Pressengestell
- 17: Keilverstellungen
- 19: Rollenumlaufeinheit
- 21: Pleuel
- 23: Transfersystem
- 25: Kurbelwelle
- 29: Passfeder
- 31: Matrize
- 33: Bolzen
- 35: Schwingenkörper
- 37: Servomotor
- 39: Exzenter
- 41: Greiferbacken

## Patentansprüche

1. Transferpresse zur Durchführung von mindestens zwei Umform- und Entformschritten eines Werkstückes, umfassend einen Werkzeugblock (13) auf einem Pressentisch (11) mit mindestens zwei Matrizen (31) zur Aufnahme des Werkstückes, einem Transfersystem (23) zum Transfer des Werkstückes zwischen den Matrizen (31) sowie mindestens zwei Oberwerkzeuge (1) und mindestens zwei Unterwerkzeuge (3), welche zu dem Pressentisch (11) eine Relativbewegung ausführen können, sodass
in einem ersten Umformschritt das Werkstück von einem ersten Oberwerkzeug (1) in einer ersten Matrize (31) umgeformt werden kann,
in einem ersten Entformschritt das Werkstück durch ein erstes Unterwerkzeug (3) aus der Matrize (31) entformt werden kann,
in einem Transferschritt das Werkstück durch das Transfersystem (23) zu einer zweiten Matrize (31) ausgerichtet werden kann,
in einem zweiten Umformschritt das Werkstück von einem zweiten Oberwerkzeug (1) in der zweiten Matrize (31) umgeformt werden kann und in einem zweiten Entformschritt das Werkstück durch ein zweites Unterwerkzeug (3) aus der zweiten Matrize (31) entformt werden kann
**dadurch gekennzeichnet, dass**
die Oberwerkzeuge (1) an einem Stößelhaupt (5) installiert vorliegen, die Unterwerkzeuge (3) an einem Stößelfuß (7) installiert vorliegen und das Stößelhaupt (5) und der Stößelfuß (7) starr miteinander verbunden sind und einen Stößel formen.

2. Transferpresse gemäß dem vorherigen Anspruch
**dadurch gekennzeichnet, dass**
das Stößelhaupt (5) und der Stößelfuß (7) mit Hilfe von zwei Seitenteilen (9) starr miteinander verbunden sind.

3. Transferpresse gemäß dem vorherigen Anspruch
**dadurch gekennzeichnet, dass**
das Stößelhaupt (5), der Stößelfuß (7) und der Pressentisch (11) in einer Ebene vorliegen und die Seitenteile (9) eine C-Form aufweisen, sodass die Seitenteile (9) vom Stößelhaupt (5) zum Stößelfuß (7) vor oder hinter dem Pressentisch (11) geführt werden.

4. Transferpresse gemäß einem der vorherigen Ansprüche
**dadurch gekennzeichnet, dass**
das Verhältnis der Breite zur Höhe des Stößels 1 zu mindestens 0,5, bevorzugt 1 zu mindestens 1 beträgt.

5. Transferpresse gemäß einem der vorherigen Ansprüche
**dadurch gekennzeichnet, dass**
die Transferpresse einen zentralen Antriebsmotor als Ausgangspunkt eines Antriebstranges aufweist, der über mindestens ein Pleuel (21) die Bewegung des Stößels steuert.

6. Transferpresse gemäß dem vorherigen Anspruch
**dadurch gekennzeichnet, dass**
zwei Pleuel (21) auf dem Stößelhaupt (5) installiert vorliegen und die Bewegung des Antriebsstranges auf den Stößel übertragen.

7. Transferpresse gemäß einem der vorherigen Ansprüche
**dadurch gekennzeichnet, dass**
das Stößelhaupt (5) und der Stößelfuß (7) in einem Pressengestell (15) mit Hilfe von linearen Lagerstellen geführt werden.

8. Transferpresse gemäß Anspruch 7
**dadurch gekennzeichnet, dass**
die linearen Lagerstellen Rollenumlaufeinheiten (19) und/oder hydrodynamische Gleitlager sind.

9. Transferpresse gemäß einem der vorherigen Ansprüche
**dadurch gekennzeichnet, dass**
die Transferpresse vier lineare Lagerstellen umfasst, welche jeweils das Stößelhaupt (5) und den Stößelfuß (7) seitlich in einem Pressengestell (15) führen.

10. Transferpresse gemäß einem der vorherigen Ansprüche
**dadurch gekennzeichnet, dass**
der Stößel in einem Pressengestell (15) mit Hilfe von seitlichen Keilverstellungen (17) spielfrei einstellbar ist.

11. Transferpresse gemäß einem der vorherigen Ansprüche 2-10
**dadurch gekennzeichnet, dass**
jedes Seitenteil (9) des Stößels eine Passfeder (29) zur Verschiebung des Stößelhauptes (5) und/oder des Stößelfußes (7) in der Tiefe sowie einen Schwenkpunkt (33) zur Drehung des Stößelhauptes (5) und/oder des Stößelfußes (7) um eine horizontale Achse aufweist.

12. Transferpresse gemäß einem der vorherigen Ansprüche
**dadurch gekennzeichnet, dass**
das Transfersystem (23) einen Schwingenkörper (35) umfasst.

13. Transferpresse gemäß einem der vorherigen Ansprüche
**dadurch gekennzeichnet, dass**
die Transferpresse mindestens zwei Gruppen mit mindestens zwei, bevorzugt mindestens vier, Oberwerkzeugen (1) sowie dazu ausgerichteten mindestens zwei Gruppen mit mindestens zwei, bevorzugt mindestens vier, Unterwerkzeugen (3) umfasst, sodass die Transferpresse in mindestens zwei Spuren gleichzeitig Werkstücke bearbeiten kann.

14. Transferpresse gemäß einem der vorherigen Ansprüche
**dadurch gekennzeichnet, dass**
die Transferpresse zum Umformen von napfförmigen Werkstücken aus Metallblech, besonders bevorzugt zur Herstellung von Patronenhülsen, geeignet ist.

15. Verwendung einer Transferpresse gemäß einem der vorherigen Ansprüche zum Umformen von napfförmigen Werkstücken aus Metallblech, bevorzugt zur Herstellung von Patronenhülsen.

## Claims

1. A transfer press for carrying out at least two forming and demolding steps on a work piece, comprising a tool block (13) on a press table (11) having at least two dies (31) for receiving the work piece, a transfer system (23) for transferring the work piece between the dies (31), and at least two upper tools (1) and at least two lower tools (3) that can execute movement relative to the press table (11), so that
in a first forming step, the work piece can be formed in a first die (31) by a first upper tool (1),
in a first demolding step, the work piece can be demolded from the die (31) by a first lower tool (3),
in a transfer step, the work piece can be aligned by the transfer system (23) toward a second die (31),
in a second forming step, the work piece can be formed in the second die (31) by a second upper tool (1), and in a second demolding step, the work piece can be demolded from the second die (31) by a second lower tool (3), **characterized in that** the upper tools (1) are installed on a ram head (5), the lower tools (3) are installed on a ram base (7), and the ram head (5) and the ram base (7) are rigidly connected to one another and form a ram.

2. The transfer press according to the preceding claim,
**characterized in that**
the ram head (5) and the ram base (7) are rigidly connected to one another by means of two side parts (9).

3. The transfer press according to the preceding claim,
**characterized in that**
the ram head (5), the ram base (7), and the press table (11) are disposed in one plane, and the side parts (9) are C-shaped, so that the side parts (9) lead from the ram head (5) to the ram base (7) in front of or behind the press table (11).

4. The transfer press according to any one of the preceding claims,
**characterized in that**
the ratio of the width of the ram to its height is 1 to at least 0.5, preferably 1 to at least 1.

5. The transfer press according to any one of the preceding claims,
**characterized in that**
the transfer press has a central drive motor as the starting point of a drive train, which controls the movement of the ram via at least one connecting rod (21).

6. The transfer press according to the preceding claim,
**characterized in that**
two connecting rods (21) are installed on the ram head (5) and transmit the movement of the drive train to the ram.

7. The transfer press according to any one of the preceding claims,
**characterized in that**
the ram head (5) and the ram base (7) are guided in a press frame (15) by means of linear bearing points.

8. The transfer press according to claim 7,
**characterized in that**
the linear bearing points are recirculating roller bearings (19) and/or hydrodynamic plain bearings.

9. The transfer press according to any one of the preceding claims,
**characterized in that**
the transfer press comprises four linear bearing points, each of which guides the ram head (5) and the ram base (7) laterally in a press frame (15).

10. The transfer press according to any one of the preceding claims,
**characterized in that**
the ram can be adjusted without backlash in a press frame (15) by means of lateral wedge adjustments (17).

11. The transfer press according to any one of the preceding claims 2-10,
**characterized in that**
each side part (9) of the ram has a key (29) for displacing the ram head (5) and/or the ram base (7) in terms of depth, and a pivot point (33) for rotating the ram head (5) and/or the ram base (7) around a horizontal axis.

12. The transfer press according to any one of the preceding claims,
**characterized in that**
the transfer system (23) comprises a swing body (35).

13. The transfer press according to any one of the preceding claims,
**characterized in that**
the transfer press comprises at least two groups of at least two, preferably at least four, upper tools (1), and aligned therewith at least two groups of at least two, preferably at least four, lower tools (3), so that the transfer press can process work pieces in at least two tracks simultaneously.

14. The transfer press according to any one of the preceding claims,
**characterized in that**
the transfer press is suitable for forming cup-shaped work pieces from sheet metal, particularly preferably for the production of cartridge cases.

15. A use of a transfer press according to any one of the preceding claims for forming cup-shaped work pieces from sheet metal, preferably for the production of cartridge cases.

## Revendications

1. Presse-transfert pour effectuer au moins deux étapes de mise en forme et de démoulage d'une pièce, comprenant un bloc d'outils (13) sur une table de presse (11) comportant au moins deux matrices (31) pour recevoir la pièce, un système de transfert (23) pour transférer la pièce entre les matrices (31) ainsi qu'au moins deux outils supérieurs (1) et au moins deux outils inférieurs (3) qui peuvent exécuter un mouvement relatif par rapport à la table de presse (11), de sorte que,
la pièce peut être mise en forme par un premier outil supérieur (1) dans une première matrice (31) dans une première étape de mise en forme,
la pièce peut être démoulée de la matrice (31) par un premier outil inférieur (3) dans une première étape de démoulage,
la pièce peut être orientée sur une seconde matrice (31) dans une étape de transfert par le système de transfert (23),
dans une seconde étape de mise en forme, la pièce peut être mise en forme par un second outil supérieur (1) dans la seconde matrice (31) et, dans une seconde étape de démoulage, la pièce peut être démoulée de la seconde matrice (31) par un second outil inférieur (3), **caractérisée en ce que**
les outils supérieurs (1) sont installés sur une tête de serre-flan (5), les outils inférieurs (3) sont installés sur un pied de serre-flan (7) et la tête de serre-flan (5) et le pied de serre-flan (7) sont reliés rigidement l'un à l'autre et forment un serre-flan.

2. Presse-transfert selon la revendication précédente **caractérisée en ce que**
la tête de serre-flan (5) et le pied de serre-flan (7) sont reliés rigidement l'un à l'autre à l'aide de deux parties latérales (9).

3. Presse-transfert selon la revendication précédente
**caractérisée en ce que**
la tête de serre-flan (5), le pied de serre-flan (7) et la table de presse (11) sont dans un plan et les parties latérales (9) présentent une forme en C, de sorte que les parties latérales (9) sont conduites de la tête de serre-flan (5) au pied de serre-flan (7) devant ou derrière la table de presse (11).

4. Presse-transfert selon l'une des revendications précédentes
**caractérisée en ce que**
le rapport entre la largeur et la hauteur du serre-flan est de 1 sur au moins 0,5, de préférence de 1 sur au moins 1.

5. Presse-transfert selon l'une des revendications précédentes
**caractérisée en ce que**
la presse-transfert présente un moteur d'entraînement central comme point de départ d'un train d'entraînement qui commande le mouvement du serre-flan par au moins une bielle (21).

6. Presse-transfert selon la revendication précédente
**caractérisée en ce que**
deux bielles (21) sont installées sur la tête de serre-flan (5) et transfèrent le mouvement du train d'entraînement au serre-flan.

7. Presse-transfert selon l'une des revendications précédentes
**caractérisée en ce que**
la tête de serre-flan (5) et le pied de serre-flan (7) sont guidés dans un cadre de presse (15) à l'aide de paliers linéaires.

8. Presse-transfert selon la revendication 7
**caractérisée en ce que**
les paliers linéaires sont des unités de circulation à rouleaux (19) et/ou des paliers lisses hydrodynamiques.

9. Presse-transfert selon l'une des revendications précédentes
**caractérisée en ce que**
la presse-transfert comprend quatre paliers linéaires guidant chacun latéralement la tête de serre-flan (5) et le pied de serre-flan (7) dans un cadre de presse (15).

10. Presse-transfert selon l'une des revendications précédentes
**caractérisée en ce que**
le serre-flan peut être réglé sans jeu dans un cadre de presse (15) à l'aide de réglages latéraux de coin (17).

11. Presse-transfert selon l'une des revendications précédentes 2 à 10
**caractérisée en ce que**
chaque partie latérale (9) du serre-flan présente une clavette (29) pour déplacer la tête de serre-flan (5) et/ou le pied de serre-flan (7), ainsi qu'un point de pivot (33) pour faire tourner la tête de serre-flan (5) et/ou le pied de serre-flan (7) autour d'un axe horizontal.

12. Presse-transfert selon l'une des revendications précédentes
**caractérisée en ce que**
le système de transfert (23) comprend un corps basculant (35).

13. Presse-transfert selon l'une des revendications précédentes
**caractérisée en ce que**
la presse-transfert comprend au moins deux groupes comportant au moins deux, de préférence au moins quatre, outils supérieurs (1) ainsi qu'au moins deux groupes comportant au moins deux, de préférence au moins quatre, outils inférieurs (3) orientés sur ceux-ci, de sorte que la presse-transfert peut traiter des pièces simultanément sur au moins deux pistes.

14. Presse-transfert selon l'une des revendications précédentes
**caractérisée en ce que**
la presse-transfert est appropriée pour mettre en forme des pièces en forme de cuvette à partir de tôle métallique, de manière particulièrement préférée pour la production de munitions encartouchées.

15. Utilisation d'une presse-transfert selon l'une des revendications précédentes pour mettre en forme des pièces en forme de cuvette à partir de tôle métallique, de préférence pour la fabrication de munitions encartouchées.
